# EUROPÄISCHE PATENTSCHRIFT

(11) **EP 0 503 161 B1**
(45) Veröffentlichungstag und Bekanntmachung des Hinweises auf die Patenterteilung: **19.07.1995**
(21) Anmeldenummer: 91122350.1
(22) Anmeldetag: 01.01.1992
(51) Int. Cl.: E06B 9/70, E06B 9/82, E06B 9/80, E06B 9/92, E06B 9/88

(54) **Wickelwelle mit Rutschkupplung**
Roller with slip-clutch
Arbre d'enroulement avec accouplement à glissement

(30) Priorität: 09.03.1991 DE 4107611
(43) Veröffentlichungstag der Anmeldung: 16.09.1992
(73) Patentinhaber: V. KANN RASMUSSEN INDUSTRI A/S, 2860 Soborg (DK)
(72) Erfinder: Ulriksen, Ulrik, DK-6900 Skjern (DK)
(74) Vertreter: Vonnemann, Gerhard, Dr.-Ing.

(56) Entgegenhaltungen:
- CH-A- 662 859
- CH-A- 662 868
- LU-A- 79 577

## Beschreibung

Die Erfindung betrifft einen Rolladen, insbesondere für Dachfenster, mit einer vorzugsweise oben angeordneten Wickelwelle, die von einem Motor über eine Rutschkupplung angetrieben ausgebildet ist, wobei die Rutschkupplung Freigabemomente aufweist, die für beide Drehrichtungen unterschiedlich stark wirkend ausgebildet sind.

Fensterrolladen werden zunehmend motorisch angetrieben, um eine Fernbedienung oder automatische Steuerung des Öffnungs- und des Schließvorgangs zu ermöglichen. Besonders bei Dachfenstern ist häufig ein über geeignete Sensoren gesteuertes automatisches Schließen der Rolladen nötig, um ein übermäßiges Erwärmen des Innenraumes bei Sonneneinstrahlung zu verhindern. Die elektrischen Antriebe werden an der meist oben angeordneten Wickelwelle angeordnet.

Seit einigen Jahren ist es bekannt, Rolladenantriebe für das Aufwickeln mit Rutschkupplungen auszustatten. Damit wird der elektrische Motor vor Überlastungen geschützt, die beispielsweise bei in geschlossenem Zustand eingefrorenen Rolladenstäben auftreten.

Aus der CH-PS 662 868 ist eine Drehmomentbegrenzungskupplung bekannt, die je nach Drehrichtung bei zwei unterschiedlichen Drehmomentgrößen entkuppelt. Zum Kuppeln dienen zwei Nuten, in denen zwei Federn zum Einrasten vorgesehen sind. Dabei weist jede Nut zwei Flanken auf, gegen jeweils deren eine die Federn beim Drehen der Kupplung zum Anliegen kommen. Die Federn sind Z-förmige Blattfedern. Diese Federn sind mit ihren beiden Innenkanten auf deren Außenseite schwenkbar in einem Drehteil gelagert. Die beiden Außenkanten der Feder sind zum Einschnappen in die Nuten vorgesehen. Zur Stützung der Federn dient ein Halter, der die Federn im Mittelteil beidseitig führt.

Aus der CH-PS 662 859 ist eine Überlastsicherung für Rolladen bekannt, mit der das auf den Rolladen übertragenen Drehmoment in beiden Richtungen, d.h. sowohl für das Öffnen als auch für das Schließen des Rolladens einstellbar begrenzt werden kann. Die Überlastsicherung weist dazu zwei koaxial unter Federkraft aneinanderliegende scheibenförmige Kupplungsglieder mit stirnseitiger Verzahnung auf. Die Verzahnung kann ungleiche Zahnflankenwinkel aufweisen, damit je nach Drehrichtung unterschiedlich große Drehmomente übertragen werden können. Ferner kann mit einer asymmetrischen Zahlteilung die Geräuschentwicklung und der Verschleiß äußerst gering gehalten werden.

Der Erfindung lag die Aufgabe zugrunde, einen Rolladen der eingangs genannten Art anzugeben, bei dem in konstruktiv besonders einfacher Weise eine in beiden Drehrichtungen unterschiedlich stark wirkende Rutschkupplung verwirklicht ist.

Gelöst wird diese Aufgabe mit dem Rolladen der eingangs genannten Art dadurch, daß die Rutschkupplung aus zwei Teilkupplungen besteht, wobei jeder Teil nur in einer Drehrichtung ein Freigabemoment aufweist und in der Gegenrichtung die gekuppelten Teile drehfest verbindend ausgebildet sind.

Die mit der im Hauptanspruch angegebenen Erfindung erzielten Vorteile bestehen insbesondere darin, daß bei einer in beiden Drehrichtungen wirkenden Rutschkupplung eine übermäßige Stauchung und eventuelle Zerstörung der Rolladenlamellen vermieden wird. Sind beispielsweise die Führungsschienen des Rolladens vereist, wird bei Schließen des Rolladens bei einem vorgegebenen Auslösemoment die Drehverbindung zwischen Motor und Wickelwelle gelöst. Die Rolladenlamellen werden keiner übermäßigen Belastung ausgesetzt. Ferner ist der Antriebsmotor vor Überlastung geschützt. Ein Stehenbleiben des Motors unter Last und eine damit zusammenhängende Zerstörung des Motors wird sicher vermieden.

Dadurch, daß die Rutschkupplung Freigabemomente aufweist, die für beide Drehrichtungen unterschiedlich ausgebildet sind, läßt sich berücksichtigen, daß die zum Schließen bzw. Öffnen des Rolladen benötigten Antriebsmomente unterschiedlich sind. Beim Schließen des Rolladens wird die Drehbewegung der Wickelwelle durch die Gewichtskraft der abgewickelten Rolladenlamellen unterstützt.

Dadurch, daß die Rutschkupplung aus zwei Teilkupplungen besteht, wobei jeder Teil nur in einer Drenrichtung einen Freigabemoment aufweist und in der Gegenrichtung die gekuppelten Teile drehfest verbindend ausgebildet sind, läßt sich das Freigabemomont für jede Drehrichtung unabhängig voneinander individuell einstellen. Eine Anpassung an verschiedene Einbaubedingungen, beispielsweise unterschiedliche Dachneigungen, läßt sich einfach und schnell an den beiden Teilkupplungen durchführen.

Wird die Rutschkupplung innerhalb der Wickelwelle, vorzugsweise in Verbindung mit einem Rohmotor, angeordnet, ergibt sich ein vorteilhaft kleinbauender Rolladen. Insbesondere kann der Rolladenkasten äußerst schlank ausgeführt werden.

Mit der Ausgestaltung nach Anspruch 3 ist eine einfach aufgebaute aber wirkungsvoll arbeitende Rutschkupplung angegeben. Durch Austausch der Federzunge oder durch Veränderung der Vorspannung der Federzunge können unterschiedliche, den Gegebenheiten angepaßte Freigabemomente der Rutschkupplung gewählt werden.

In weiterer Ausgestaltung des Rolladens ist vorgesehen, daß mehrere, insbesondere vier, Federzungen in die Zähne des Zahnrades eingreifend angeordnet sind. Damit wird die Funktionssicherheit der Rutschkupplung weiter verbessert. Ferner wird ein Ausgleich der zwischen Federzunge und Ruherad wirkenden radialen Kräfte erreicht, so daß eine Dezentrierung nicht auftritt.

Mit der Ausgestaltung nach Anspruch 5 wird eine vorteilhafte Standardisierung der Bauteile erreicht. Dies führt zu günstigen Herstellungskosten und verringert die Wartungskosten.

Vorteilhafte Ausgestaltungen der Federzungen werden in den Unteransprüchen 6 bis 11 angegeben.

Kostengünstig wird die Federzunge als Blechstreifen ausgebildet. Ein eingeformtes Aufgleitprofil stützt die Funktion als Biege- bzw. Knickstab. Symmetrisch zueinander angeordnete Federzungen gleichen die durch die Federzungen entstehenden radialen Kräfte aus. Die gewünschten Freigabemomente können durch Federzungen aus unterschiedlich dicken Blechstreifen erzeugt werden.

Mit den in den Unteransprüchen 9 bis 11 beschriebenen Abmessungen und Anordnungen der Federzunge läßt sich die Betriebssicherheit der Rutschkupplung weiter verbessern.

Entspricht die freie Biegelänge der Federzungen etwa dem 0,7-fachen Teilkreisradius des Hohlrades, wird bei Knick- und Biegebelastung eine gegenseitige Behinderung der Federzungen vermieden und gleichzeitig eine ausreichende Beweglichkeit der Federzungen gewährleistet.

Dadurch, daß die Federzunge eine tangentiale Richtung zu einem um das Federelement gedachten konzentrischen Kreis mit einem Radius von etwa dem 0,7-fachen des Teilkreises aufweist, wird die Federzunge in einer vorgespannten Stellung gehalten, aus der heraus sie bei Knickbelastung nur geringfügig gestaucht wird, bis die Federzunge teilweise an der Innenverzahnung des Hohlrades anliegt und eine drehfeste Verbindung hergestellt ist.

In weiterer Ausgestaltung ist vorgesehen, daß die Federzunge eine Einspannstelle aufweist, die etwa auf einem gedachten Halbkreis über dem Teilkreisradius des Hohlrades am Eingriffsort der Federzunge in die Verzahnung des Hohlrades angeordnet ist. Damit wird die Einspannstelle der Federzunge in Bezug zum Eingriffsort des freien Federzungenendes so ausgerichtet, daß bei Knickbelastung der Federzunge eine kraftschlüssige Verbindung mit einem besonders hohen Haltemoment entsteht.

Im folgenden wird ein Ausführungsbeispiel der Erfindung anhand der Zeichnung beschrieben. Es zeigen:
- Figur 1: einen Teil eines Längsschnitts einer Wickelwelle eines erfindungsgemäßen Rolladens,
- Figur 2: eine Seitenansicht eines ersten Federelements,
- Figur 3: eine Draufsicht des in Figur 2 dargestellten Federelements,
- Figur 4: einen Längsschnitt eines Übertragungselements mit einem zweiten Federelement,
- Figur 5: eine Rückansicht des in Figur 4 dargestellten Übertragungselements,
- Figur 6: eine Draufsicht des in Figur 4 dargestellten Übertragungselements,
- Figur 7: einen Längsschnitt eines Hohlrades und
- Figur 8: eine Rückansicht des in Figur 7 dargestellten Hohlrades.

Figur 1 zeigt eine an einem Enddeckel 1 eines Rolladenkastens angeordnete Wickelwelle 2, die von einem durch Schrauben 4 am Enddeckel 1 befestigten Rohrmotor 3 antreibbar ist.

Auf einer Motorwelle 5 ist ein in den Figuren 2 und 3 dargestelltes erstes Federelement 6 drehfest verbunden. Das erste Federelement 6 weist einen tellerförmigen Grundkörper 7 und daran eine in Halter 8 gehaltene Federzunge 9 auf.

Das erste Federelement 6 ist zentrisch in einem ersten Hohlrad 11 eines Übertragungselementes 10 angeordnet. Dabei greifen die Federzungen 9 je nach Drehrichtung der Motorwelle 5 drehfest rastend oder bei Überschreitung eines vorbestimmten Freigabemoments lastabhängig rastend in eine Innenverzahnung 12 des ersten Hohlrades 11 ein.

Das Übertragungselement 10 ist frei drehbar in einer Bohrung 13 auf der Motorwelle 5 gelagert. Das Übertragungselement 10 besteht aus dem ersten Hohlrad 11 und einem zweiten Federelement 14 mit Haltern 15 und darin gehaltenen Federzungen 16, wie in Fig. 4, 5, und 6 gezeigt. Die Federzungen 16 sind entgegengesetzt zu den Federzungen 9 des ersten Federelements 6 ausgerichtet.

Das zweite Federelement 14 ist wiederum konzentrisch in einem in Figur 7 und 8 dargestellten zweiten Hohlrad 17 angeordnet. Das zweite Hohlrad 17 weist eine Innenverzahnung 18 und eine am äußeren Umfang angeformte Nase 21 auf. Das zweite Hohlrad 17 ist in einer konzentrischen Bohrung 19 auf der Motorwelle 5 drehfrei gelagert, wobei eine am äußeren Ende der Motorwelle 5 aufgeschraubte Mutter 20 die Teilkupplungen zusammenhält.

Die beiden Federelemente 6, 14 weisen jeweils vier symmetrisch in den Haltern 8, 15 verteilte Federzungen 9, 16 auf. Die Federzungen 9, 16 sind an Einspannstellen 23 an den Haltern 8, 15 befestigt. Die Federzungen 9, 16 bestehen aus 0,2 - 0,5 mm starken Stahlblechstreifen, an deren Enden ein halbbogenförmiges Aufgleitprofil 24 eingeformt ist. Dieses Aufgleitprofil 24 greift in die Innenverzahnung 12, 18 der zugeordneten Hohlräder 11, 17 ein.

Die auf das Übertragungselement 10 übertragene Drehbewegung wird mittels zweitem Federelement 14 auf das zweite Hohlrad 17 übertragen. Dabei greifen die Federzungen 16 des zweiten Federelements 14 in die Innenverzahnung 18 des zweiten Hohlrades 17 ein. Die entgegengesetzt zu den Federzungen 9 des ersten Federelements 6 ausgerichteten Federzungen 16 bewirken so auch eine lastabhängige Kupplung der zweiten Drehrichtung, wobei durch verschiedene Ausbildung der Federzungen 9 bzw. 16 unterschiedliche Freigabemomente vorwählbar sind. Die Drehbewegung des zweiten Hohlrades 17 wird über die Nase 21, die in einer Nut 22 in der Wickelwelle 2 eingreift, auf die Wickelwelle 2 im Rolladenkasten übertragen. Die Wickelwelle 2 rollt den Rolladen auf bzw. ab.

Besonders vorteilhaft läßt sich die Kupplung auch manuell, beispielsweise mittel einer Kurbel, bewegten Rolladen vorsehen. Schäden durch Fehlbedienung werden so vermieden.

### BEZUGSZEICHENLISTE

- 1: Enddeckel
- 2: Wickelwelle
- 3: Rohrmotor
- 4: Schraube
- 5: Motorwelle
- 6: erstes Federelement
- 7: Grundkörper
- 8: Halter
- 9: Federzunge
- 10: Übertragungselement
- 11: erstes Hohlrad
- 12: Innenverzahnung
- 13: Bohrung
- 14: zweites Federelement
- 15: Mutter
- 16: Federzunge
- 17: zweites Hohlrad
- 18: Innenverzahnung
- 19: Bohrung
- 20: Halter
- 21: Nase
- 22: Nut
- 23: Einspannstelle
- 24: Aufgleitprofil

## Patentansprüche

1. Rolladen, insbesondere für Dachfenster, mit einer vorzugsweise oben angeordneten Wickelwelle (2), die von einem Motor (3) über eine Rutschkupplung angetrieben ausgebildet ist, wobei die Rutschkupplung Freigabemomente aufweist, die für beide Drehrichtungen unterschiedlich stark wirkend ausgebildet sind, **dadurch gekennzeichnet,** daß die Rutschkupplung aus zwei Teilkupplungen besteht, wobei jeder Teil nur in einer Drehrichtung ein Freigabemoment aufweist und in der Gegenrichtung die gekuppelten Teile drehfest verbindend ausgebildet sind.

2. Rolladen nach Anspruch 1, **dadurch gekennzeichnet,** daß die Rutschkupplung innerhalb der Wickelwelle (2), vorzugsweise in Verbindung mit einem Rohrmotor (3), angeordnet ist.

3. Rolladen nach Anspruch 1, oder 2, **dadurch gekennzeichnet,** daß die Rutschkupplung ein, vorzugsweise als Hohlrad (11, 17) ausgebildetes, Zahnrad aufweist, in dessen Zähne eine Federzunge (9, 16) eingreifend angeordnet ist, die in einer Drehrichtung einen Biegestab und in entgegengesetzter Richtung einen Knickstab bildet.

4. Rolladen nach Anspruch 3, **dadurch gekennzeichnet,** daß mehrere, insbesondere vier, Federzungen (9, 16) in die Zähne des Zahnrades eingreifend angeordnet sind.

5. Rolladen nach Anspruch 3 oder 4, **dadurch gekennzeichnet,** daß jeder Teilkupplung ein als Hohlrad ausgebildetes Zahnrad und ein zentrisch dazu angeordnetes Federelement zugeordnet sind, wobei ein Hohlrad (17) drehfest mit der Wickelwelle (2) und ein Federelement (6) drehfest mit der Motorwelle (5) und das andere Federelement (14) und Hohlrad (11) drehfest miteinander ausgebildet sind.

6. Rolladen nach Anspruch 3, 4 oder 5, **dadurch gekennzeichnet,** daß die Federzunge (9, 16) als Blechstreifen mit vorzugsweise eingeformtem Aufgleitprofil ausgebildet ist.

7. Rolladen nach Anspruch 3, 4, 5 oder 6, **dadurch gekennzeichnet,** daß die Federzungen (9, 16)zueinander symmetrisch angeordnet sind.

8. Rolladen nach Anspruch 3, 4, 5, 6 oder 7, **dadurch gekennzeichnet,** daß die Federzungen (9, 16) ihrem Freigabemoment entsprechend aus unterschiedlich dicken Blechstreifen geformt sind.

9. Rolladen nach Anspruch 3, 4, 5, 6, 7 oder 8, **dadurch gekennzeichnet,** daß die Federzunge (9, 16) eine freie Biegelange aufweist, die dem halben bis ganzen Teilkreisradius, insbesondere etwa dem 0,7-fachen Teilkreisradius, des Hohlrades (11, 17) entspricht.

10. Rolladen nach Anspruch 3, 4, 5, 6, 7, 8 oder 9, **dadurch gekennzeichnet,** daß die Federzunge (9, 16) eine tangentiale Richtung zu einem um das Federelement (6, 14) gedachten konzentrischen Kreis mit einem Radius von etwa dem 0,7-fachen des Teilkreises aufweist.

11. Rolladen nach Anspruch 3, 4, 5, 6, 7, 8, 9 oder 10, **dadurch gekennzeichnet,** daß die Federzunge (9, 16) eine Einspannstelle (23) aufweist, die etwa auf einem gedachten Halbkreis über dem Teilkreisradius des Hohlrades (11, 17) am Eingriffort der Federzunge in die Verzahnung des Hohlrades angeordnet ist.

## Claims

1. Roller blind, in particular for skylights, with a winding shaft (2) which is preferably arranged at the top and is formed so as to be driven by a motor (3) via a slip clutch, the slip clutch having release moments which act to different degrees in the two directions of rotation, characterised in that the slip clutch consists of two partial clutches, each part only having a release moment in one direction of rotation and the coupled parts being formed so as to connect in a non-rotatable manner in the opposite direction.

2. Roller blind according to claim 1, characterised in that the slip clutch is arranged inside the winding shaft (2), preferably combined with a tubular motor (3).

3. Roller blind according to claim 1 or 2, characterised in that the slip clutch comprises a toothed wheel which is preferably formed as an internal geared wheel (11, 17) and in the teeth of which a spring tongue (9, 16) engages, the tongue forming a bending bar in one direction of rotation and a buckling bar in the opposite direction.

4. Roller blind according to claim 3, characterised in that a plurality, in particular four, spring tongues (9, 16) engage in the teeth of the toothed wheel.

5. Roller blind according to claim 3 or 4, characterised in that a toothed wheel, formed as an internal geared wheel, and a spring element arranged concentrically with the latter are associated with each partial clutch, one internal geared wheel (17) being formed so as to be non-rotatable with the winding shaft (2) and one spring element (6) non-rotatable with the motor shaft (5), and the other spring element (14) and internal geared wheel (11) being formed so as to be non-rotatable with one another.

6. Roller blind according to claim 3, 4 or 5, characterised in that the spring tongue (9, 16) is formed as a sheet-metal strip with a preferably moulded rising profile.

7. Roller blind according to claim 3, 4, 5 or 6, characterised in that the spring tongues (9, 16) are arranged symmetrically with respect to one another.

8. Roller blind according to claim 3, 4, 5, 6 or 7, characterised in that the spring tongues (9, 16) are formed from sheet-metal strips of different thicknesses in accordance with their release moment.

9. Roller blind according to claim 3, 4, 5, 6, 7 or 8, characterised in that the spring tongue (9, 16) has a free bending length which corresponds to between half and the entire pitch radius, in particular approximately 0.7 times the pitch radius, of the internal geared wheel (11, 17).

10. Roller blind according to claim 3, 4, 5, 6, 7, 8 or 9, characterised in that the spring tongue (9, 16) extends tangentially to a concentric circle which is imagined about the spring element (6, 14) and whose radius is approximately 0.7 times the pitch circle.

11. Roller blind according to claim 3, 4, 5, 6, 7, 8, 9 or 10, characterised in that the spring tongue (9, 16) has a fixing point (23) which is arranged approximately on an imaginary semicircle over the pitch radius of the internal geared wheel (11, 17) at the point at which the spring tongue engages in the tooth system of the internal geared wheel.

## Revendications

1. Volet roulant, notamment pour lucarne, comportant un arbre d'enroulement (2), de préférence monté en partie supérieure, cet arbre étant entraîné à partir d'un moteur (3) par l'intermédiaire d'un accouplement à glissement, cet accouplement à glissement ayant un couple de libération agissant avec une intensité différente dans les deux sens de rotation, caractérisé en ce que l'accouplement à glissement est constitué de deux parties ayant chacune un couple de libération que pour un sens de rotation, les deux parties étant reliées solidairement en rotation pour le sens de rotation opposé.

2. Volet roulant selon la revendication 1, caractérisé en ce que l'accouplement à glissement est monté dans l'arbre d'enroulement (2), de préférence en combinaison avec un moteur tubulaire (3).

3. Volet roulant selon la revendication 1 ou 2, caractérisé en ce que l'embrayage à glissement présente une roue dentée réalisée de préférence sous forme de roue creuse (11, 17), une languette élastique (9, 16) venant prendre dans les dents, cette languette formant une tige de flexion pour un sens de rotation et une tige pliante dans la direction opposée.

4. Volet roulant selon la revendication 3, caractérisé en ce que plusieurs languettes élastiques (9, 16), notamment quatre languettes, sont montées de façon à prendre dans les dents de la roue dentée.

5. Volet roulant selon la revendication 3 ou 4, caractérisé en ce qu'à chaque partie de l'accouplement est associée une roue dentée en forme de roue creuse et un élément à ressort monté au centre de la roue dentée, une roue creuse (17) étant montée solidairement en rotation avec l'arbre d'enroulement (2) et un élément à ressort (3) étant solidaire en rotation de l'arbre moteur (5) et l'autre élément à ressort (14) et la roue creuse (11) sont reliées solidairement en rotation.

6. Volet roulant selon les revendication 3, 4 ou 5, caractérisé en ce que les languettes à ressort (9, 16) sont des bandes de tôle dans lesquelles est réalisé de préférence un profilé d'attaque, réalisé dans la forme.

7. Volet roulant selon les revendications 3, 4, 5 ou 6, caractérisé en ce que les languettes élastiques (9, 16) sont montées de manière symétrique.

8. Volet roulant selon les revendications 3, 4, 5, 6 ou 7, caractérisé en ce que les languettes élastiques (9, 16) sont formées à partir de bandes de tôle d'épaisseurs différentes en fonction de leur couple de libération.

9. Volet roulant selon les revendications 3, 4, 5, 6, 7 ou 8, caractérisé en ce que la languette élastique (9, 16) a une longueur de flexion libre comprise entre la moitié et l'entier rayon du cercle primitif, notamment environ à 0,7 fois le rayon du cercle primitif de la roue creuse (11, 17).

10. Volet roulant selon les revendications 3, 4, 5, 6, 7, 8 ou 9, caractérisé en ce que les languettes élastiques (9, 16) ont une direction tangentielle par rapport à un cercle fictif concentrique à l'élément à ressort (6, 14), cercle dont le rayon correspond sensiblement à 0,7 fois celui du cercle primitif.

11. Volet roulant selon les revendications 3, 4, 5, 6, 7, 8, 9 ou 10, caractérisé en ce que la languette élastique (9, 16) présente un point de fixation (23) qui se situe sensiblement sur un demi-cercle imaginaire sur le rayon du cercle primitif de la roue creuse (11, 17), au point d'attaque de la languette élastique dans la denture de la roue creuse.
